# EUROPÄISCHE PATENTSCHRIFT

(11) **EP 0 529 147 B1**
(45) Veröffentlichungstag und Bekanntmachung des Hinweises auf die Patenterteilung: **12.04.1995**
(21) Anmeldenummer: 91118532.0
(22) Anmeldetag: 30.10.1991
(51) Int. Cl.: H01H 50/02, H01H 50/44

(54) **Spule für den elektromagnetischen Antrieb eines Schaltgerätes**
Coil for the electromagnetic control of a switch apparatus
Enroulement pour la commande électromagnétique d'un appareil interrupteur

(30) Priorität: 29.08.1991 DE 9110707 U
(43) Veröffentlichungstag der Anmeldung: 03.03.1993
(73) Patentinhaber: SIEMENS AKTIENGESELLSCHAFT, 80333 München (DE)
(72) Erfinder: Drexler, Johann, W-8460 Schwandorf (DE); Zimmermann, Norbert, Dipl.-Ing. (FH), W-8458 Sulzbach-Rosenberg (DE); Flierl, Erwin, Dipl.-Ing. (FH), W-8451 Hammerberg (DE)

(56) Entgegenhaltungen:
- EP-A- 0 275 493
- WO-A-89/09999
- DE-U- 9 106 759
- US-A- 3 131 331

## Beschreibung

Die Erfindung bezieht sich auf ein Verfahren zum Einbringen und Anschließen von Bauteilen und Anschlüssen in einen Spulenflansch einer Spule.

Bei einer bekannten Anordnung der oben genannten Art (DE-PS 36 44 113) sind von zwei benachbarten Eckbereichen des einen Abschlußflansches in Richtung von dessen wesentlicher Erstreckungsebene zwei Anschlußsäulen vorhanden. An der der Wicklung abgewandten Außenfläche dieses Abschlußflansches sind ineinander übergehende und auch mit den Anschlußsäulen in Verbindung stehende Vertiefungen eingeformt, in welche elektrische bzw. elektronische Schaltungselemente einfügbar sind. In den Eckbereichen sind hier die zugehörigen Anschlußdrähte abgewinkelt und können hier im eingebauten Zustand miteinander verlötet werden.

Im Dokument WO 89/09999 ist ein Spulenkörper und Verfahren zur Herstellung eines Spulenkörpers veröffentlicht. Der Spulenkörper für ein elektromagnetisches Relais weist Anschlußelemente auf, von denen mindestens eines mit einem Fortsatz versehen ist, der sich in Richtung der Längsachse des Spulenkörpers in dessen Tragbereich erstreckt und diesen nahezu vollständig durchzieht. Bei einer Ausführungsform münden beide Anschlußelemente in Fortsätze bzw. Stege, die im wesentlichen nebeneinander unter Bildung eines Zwischenraums verlaufen.

Eine Baueinheit ist den Zwischenraum überbrückend mit ihren Anschlußfahnen mit den Stegen elektrisch verbunden. Die Anschlußelemente können in einem Arbeitsgang, beispielsweise durch Stanzen aus einem Blech hergestellt werden. Gemäß einer besonderen Anordnung der Baueinheit ist es möglich, zunächst die Baueinheit auf ein Blech-Fertigungsteil mit dem genannten Zwischenraum aufzubringen und anschließend Lücken als elektrische Trennstellen herzustellen.

Der vorliegenden Erfindung liegt die Aufgabe zugrunde, ein Verfahren der oben genannten Art bereitzustellen, das die automatische Fertigung einer Spule mit eingesetzten Bauteilen, vorzugsweise einer Vollweggleichrichtung, bei einfachem Aufbau erlaubt. Dies wird auf einfache Weise mit den Merkmalen nach Anspruch 1 erreicht. Um ein sicheres Verschweißen der Bauteilanschlüsse mit dem Verbindungsblech zu erreichen, ist es von Vorteil, wenn vor dem Verschweißen auf die Bauteilanschlüsse ein Abdeckschweißblech aufgelegt wird.

Anhand der Zeichnung wird ein Ausführungsbeispiel gemäß der Erfindung beschrieben.

Es zeigen:
- FIG 1: eine Draufsicht auf den Spulenflansch mit eingelegten Bauteilgruppen und vorgesehenem Anschluß,
- FIG 2: den Rohling des Verbindungsbleches,
- FIG 3: ein Verbindungsblech mit eingelegten Bauteilen und
- FIG 4: die Zusammenschaltung der Bauteile und der Anschlüsse als Schaltbild.

In FIG 1 ist der Flansch 1 des Spulenkörpers mit Ausnehmungen 2, 3 versehen, in dem die zu Baugruppen 4, 5 zusammengefaßten Bauteile, im vorliegenden Fall die Dioden 6, 7, 8, 9 und die Zenerdiode 10 eingelegt sind. Vor dem Einlegen sind die Bauelemente in ein Verbindungsblech 11 eingelegt, dessen Rohling aus FIG 2 zu ersehen ist. Das Verbindungsblech ist am oberen Ende als Steckanschlußhälfte 18 ausgebildet und es besitzt jeweils zwei Anwickelanschlüsse 12, 13 sowie Öffnungen 14, 15, in die Dioden 6 - 9 bzw. die Zenerdiode 10 mit ihren Körpern eingelegt werden können, wie dies FIG 3 zeigt. Die Dioden liegen hier mit ihren Anschlüssen 16 auf dem Verbindungsblech auf und sind über Abdeckschweißbleche 17 mit dem Verbindungsblech 11 elektrisch und mechanisch verbunden. Die FIG 3 zeigt mit gestrichelten Linien, welche Teile des Verbindungsbleches ausgestanzt werden, um die elektrische Verbindung zwischen den Dioden herzustellen. Hernach werden die Baugruppen in die Ausnehmungen 2, 3 eingelegt. Das Verbindungsblech für die Ausnehmung 2 weist lediglich zwei Dioden 8, 9 auf und ist mit dem Verbindungsblech für die Ausnehmung 3 identisch, bis auf die Steckanschlußhhälfte 18, die spiegelbildlich auf der entgegengesetzten Seite vorgesehen ist. Nach dem Einlegen der Baugruppen wird die Spule bewickelt. Die Verbindung der Diode 6 und der Zenerdiode 10 mit der Diode 9 erfolgt über die Anwickelanschlüsse 12, wobei eine Windung im Spulenkörper aus Festigkeitsgründen umwickelt wird. Die Verbindung der Diode 7 mit der Zenerdiode 10 und der Diode 8 erfolgt über die Anwickelstifte 13 am Ende der Spulenwicklung ebenfalls über eine Windung im Spulenkörper. Die Anwickelstifte 12, 13 sind zugleich die Anwickelstifte für die gesamte Spulenwicklung, nämlich Wicklungsanfang 19 und Wicklungsende 20. Der Anschluß der Spule erfolgt über die Steckanschlußhälften 18. Herstellung der Baugruppe und Herstellung der mechanischen und elektrischen Verbindung sind voll automatisierbar.

## Patentansprüche

1. Verfahren zum Einbringen und Anschließen von Bauteilen (6,7,8,9,10) und Anschlüssen (12,13,18) in einen Spulenflansch (1) einer Spule, **dadurch gekenn****zeichnet,** daß die Bauteile (6,7,8,9,10) in ein vorgestanztes Verbindungsblech (11) mit ihren Körpern in Öffnungen (14,15) und mit ihren Anschlüssen (16) auf dem Blech (11) liegend eingebracht werden, hernach die Anschlüsse (16) mit dem Blech (11) verschweißt oder verlötet werden und danach das Verbindungsblech (11) entsprechend der elektrischen Verbindung der Bauteile freigestanzt wird, die dann in Ausnehmungen (2,3) des Spulenflansches (1) eingelegt werden und anschließend durch Anwickeln der Spulendrahtenden und Verbindungsdrähte zu den Bauteilen (6,7,8,9,10) an die Anschlüsse (12,13,18) des Verbindungsbleches (11) die elektrische Verbindung hergestellt wird.

2. Verfahren nach Anspruch 1, **dadurch gekennzeichnet,** daß vor dem Verschweißen auf die Bauteilanschlüsse (16) ein Abdeckschweißblech (17) aufgelegt wird.

## Claims

1. Method for introducing and connecting components (6,7,8,9,10) and terminals (12,13,18) in a coil flange (1) of a coil, characterized in that the components (6,7,8,9,10) are introduced into a previously punched connecting plate (11) with its bodies in openings (14, 15) and with its terminals (16) resting on the plate (11), after which the terminals (16) are welded or brazed to the plate (11) and thereafter the connecting plate (11) is punched freely corresponding to the electrical connection of the components which are then placed into recesses (2,3) of the coil flange (1) and subsequently the electrical connection is produced through the winding of the coil-wire ends and connection wires to the components (6,7,8,9,10) to the terminals (12,13,18) of the connecting plate (11).

2. Method according to claim 1, characterized in that a cover welding plate (17) is placed on to the component terminals (16) before the welding.

## Revendications

1. Procédé pour insérer et raccorder des composants (6,7,8,9,10) et des bornes (12,13,18) dans un flasque (1) d'une bobine, caractérisé par le fait qu'on introduit les composants (6,7,8,9,10) par leurs corps dans des ouvertures (14,15) d'une tôle de liaison prédécoupée (11) et qu'on applique leurs bornes (16) à plat sur la tôle (11), qu'ensuite on fixe par soudage ou brasage les bornes (16) à la tôle (11) et qu'ensuite on retire par découpage la tôle de liaison (11) conformément à la liaison électrique des composants que l'on insère alors dans des évidements (2,3) du flasque de bobine (1), et qu'ensuite, on établit la liaison électrique en enroulant les extrémités du fil de bobine et les fils de liaison avec les composants (6,7,8,9,10) au niveau des bornes (12,13,18) de la tôle de liaison (11).

2. Procédé suivant la revendication 1, caractérisé par le fait qu'avant le soudage, on dépose une tôle soudable de recouvrement (17) sur les bornes (16) des composants.
